# DEMANDE DE BREVET EUROPEEN

(11) **EP 2 777 421 A1**
(43) Date de publication de la demande: **17.09.2014**
(21) Numéro de dépôt: 13305305.8
(22) Date de dépôt: 15.03.2013
(51) Int. Cl.: A43B 13/16

(54) **Article sur-chaussant**

(71) Demandeur: Demeter Centre, 63480 Bertignat (FR)
(72) Inventeur: Bellon, Jean-Michel, 63480 Bertignat (FR)
(74) Mandataire: Cabinet Laurent & Charras

(57) **Abrégé**

Article sur-chaussant (1), destiné à être enfilé par-dessus le chaussant d'une personne, ledit article comprenant une partie formant semelle (2) dont la bordure périphérique est prolongée par une paroi (3) définissant une ouverture (6) apte à recevoir le chaussant d'une personne, ladite paroi (3) définissant une partie avant (3a) destinée à recouvrir au moins en partie le coup de pied du chaussant, une partie intermédiaire (3b) destinée à couvrir au moins en partie la partie latérale du chaussant, et une partie arrière (3c) destinée à couvrir au moins en partie la partie talon du chaussant.

Selon l'invention la partie avant (3a) comprend un élément rigidifiant (4) permettant de maintenir une ouverture (6) de dimension adaptée à l'introduction du chaussant sans aucune aide

## Description

### DOMAINE TECHNIQUE

La présente invention concerne un article sur-chaussant destiné à être porté par-dessus le chaussant usuel d'une personne, notamment pour des raisons d'hygiène lorsque par exemple cette personne provient de l'extérieur et circule dans des locaux privés, professionnels, médicaux, stérilisés, etc., ou toutes autres utilisations appropriées, et par exemple pour de simples raisons de propreté.

### ART ANTERIEUR

De nos jours, dans l'état de la technique, il est d'usage de quitter ses chaussants (bottes, chaussures, etc.) à chaque passage de l'extérieur vers l'intérieur d'un local privé, comme par exemple un appartement ou autre.

Une autre solution, plus adaptée à la circulation dans des locaux professionnels ou médicaux, consiste à chausser des sur-chaussants spécifiques par-dessus les chaussants usuels.

Ces sur-chaussants permettent ainsi de remédier aux problèmes d'hygiène des chaussants usuels, avec lesquels une personne circule à l'extérieur, et pouvant notamment être porteur de bactéries ou de saletés.

Ces types de sur-chaussants se présentent sous la forme d'une sorte de sac en tissu ou en matière plastique, dont l'ouverture, qui reçoit le chaussant usuel d'une personne, est munie d'un élastique pour permettre d'enserrer ledit chaussant. Ainsi, lorsqu'une personne nécessite d'enfiler un tel sur-chaussant pour des raisons d'hygiène, celle-ci écarte l'ouverture élastique, insère son chaussant à l'intérieur et relâche l'ouverture élastique. Le sur-chaussant est bien maintenu autour du chaussant usuel et permet de retenir les saletés notamment présentes sous ledit chaussant usuel.

Cependant, un premier inconvénient inhérent à ces types de sur-chaussants est qu'ils ne donnent pas entière satisfaction en termes d'hygiène. En effet, l'inconvénient réside notamment dans la matière dans laquelle sont réalisés les sur-chaussants de l'état de la technique qui conserve les bactéries et favorise leur prolifération. De plus, un autre inconvénient réside dans le fait que l'enfilage de ces sur-chaussants nécessite l'utilisation des mains, ce qui peut être pénible et prendre un certain temps, d'autant plus lorsqu'un certain nombre de va-et-vient entre l'extérieur et l'intérieur du local, nécessitant à chaque fois le changement desdits sur-chaussants, doit être réalisé par la personne destinée à porter lesdits sur-chaussants.

### EXPOSE DE L'INVENTION

Le problème que se propose de résoudre l'invention est donc de fournir un article sur-chaussant destiné à être enfilé sur le chaussant d'une personne afin de remédier de manière optimale aux problèmes d'hygiène du chaussant usuel, notamment en remédiant au problème de la conservation des bactéries et de la favorisation de leur prolifération.

Un autre objectif de l'invention est de fournir un sur-chaussant qui puisse être enfilé par une personne munie de chaussants, sans nécessiter l'utilisation de ses mains ou de tout autre objet.

Pour résoudre les problèmes précités, il a été mis au point un article sur-chaussant destiné à être enfilé par-dessus le chaussant d'une personne. L'article comprend une partie formant semelle, dont la bordure périphérique est prolongée par une paroi définissant une ouverture apte à recevoir le chaussant d'une personne. La paroi définit une partie avant destinée à recouvrir au moins en partie le coup de pied du chaussant, une partie intermédiaire destinée à couvrir au moins en partie la partie latérale du chaussant, et une partie arrière destinée à couvrir au moins en partie la partie talon du chaussant.

Selon l'invention, la partie avant comprend un élément rigidifiant permettant de maintenir une ouverture de dimension adaptée à l'introduction du chaussant sans aucune aide.

De cette manière, l'article sur-chaussant selon l'invention permet de remédier aux problèmes d'hygiène des chaussants usuels d'une personne, notamment pour la circulation dans un local privé, professionnel ou médical par exemple, tout en permettant à ladite personne de l'enfiler autour de son chaussant usuel sans nécessiter l'utilisation de ses mains (ce qui favorise également l'hygiène des mains) ou de tout autre objet.

Selon une forme de réalisation particulière, l'élément rigidifiant se présente sous la forme d'une couche de matériau rigide s'étendant sur toute ou partie de la longueur et de la surface de la partie avant.

Selon une autre forme de réalisation, l'élément rigidifiant se présente sous la forme d'un collier en matériau rigide s'étendant à partir de la partie formant semelle et suivant la bordure libre de la partie avant.

De préférence, pour permettre une réutilisation de l'article sur-chaussant selon l'invention, celui-ci est réalisé en une matière synthétique apte à être nettoyée et désinfectée après usage.

Avantageusement, le sur-chaussant est réalisé en une matière synthétique étanche afin de retenir tout liquide pouvant provenir de la semelle du chaussant à recouvrir et/ou en une matière antibactérienne pour éviter toute contamination ou prolifération de bactéries.

De préférence, et toujours pour faciliter la mise en place du chaussant à l'intérieur du sur-chaussant, la partie formant semelle est rigide.

De préférence, la partie formant semelle comprend des éléments antidérapants sur sa face destinée à être en contact avec le sol, ou est réalisée en une matière antidérapante.

Selon une autre caractéristique de l'invention, et pour d'autant plus faciliter l'insertion du chaussant dans le sur-chaussant, la bordure périphérique de l'ouverture du sur-chaussant comprend un deuxième élément rigidifiant permettant de maintenir une ouverture maximale pour l'introduction du chaussant.

Selon une forme de réalisation particulière, le deuxième élément rigidifiant se présente sous la forme d'une armature rigide solidarisée sur toute la bordure périphérique de l'ouverture.

Selon des caractéristiques techniques particulières indépendantes les unes des autres, et toujours dans le but de faciliter l'insertion du chaussant dans le sur-chaussant, sans nécessiter l'aide des mains ou de tout autre objet,
- la longueur de la partie avant destinée à recouvrir au moins en partie le coup de pied du chaussant est inférieure ou égale à la moitié de la longueur de la partie formant semelle ;
- la hauteur de la partie arrière destinée à couvrir au moins en partie la partie talon du chaussant est supérieure ou égale au quart de la hauteur maximale présente entre la semelle et la bordure libre de la partie avant destinée à recouvrir au moins en partie le coup de pied ;
- la largeur de l'ouverture est inférieure ou égale à la moitié de la longueur de la partie formant semelle.

De préférence, la longueur de la partie formant semelle est comprise entre 31 et 35 centimètres, la longueur de la partie avant est comprise entre 11 et 15 centimètres, et la largeur de l'ouverture du sur-chaussant est comprise entre 14 et 16 centimètres.

De préférence, la hauteur de la partie arrière est égale à 5,5 centimètres afin de retenir de manière optimale les saletés pouvant être présentes sous la semelle du chaussant et éviter qu'elles ne débordent dans le cas de présence de boue par exemple.

Avantageusement, si la longueur de la partie formant semelle est égale à 35 centimètre, la longueur de la partie avant est égale à 15 centimètres et la largeur de l'ouverture du chaussant est égale à 16 centimètres.

Avantageusement, si la longueur de la partie formant semelle est égale à 33 centimètre, la longueur de la partie avant est égale à 13 centimètres et la largeur de l'ouverture du chaussant est égale à 15 centimètres.

Avantageusement, si la longueur de la partie formant semelle est égale à 31 centimètre, la longueur de la partie avant est égale à 11 centimètres et la largeur de l'ouverture du chaussant est égale à 14 centimètres.

Ces dimensions correspondent notamment à un dimensionnement idéal permettant une insertion aisée et naturelle du chaussant dans le sur-chaussant, sans nécessiter l'aide des mains, et permettant audit sur-chaussant de tenir efficacement autour dudit chaussant, sans risquer que la personne le perde lors de ses déplacements.

### BREVE DESCRIPTION DES DESSINS

D'autres caractéristiques et avantages de l'invention ressortiront clairement de la description qui en est faite ci-après, à titre indicatif et nullement limitatif, en référence aux figures annexées, dans lesquelles :
- la figure 1 est une représentation schématique vue de côté du sur-chaussant selon une première forme de réalisation de l'invention ;
- la figure 2 est une représentation schématique vue de dessus du sur-chaussant de la figure 1 ;
- la figure 3 est une représentation schématique vue de côté du sur-chaussant selon une seconde forme de réalisation de l'invention ;
- la figure 4 est une représentation schématique vue de dessus du sur-chaussant de la figure 3.
- La figure 5 est une représentation schématique en perspective du sur-chaussant selon la forme de réalisation des figures 3 et 4.

### EXPOSE DETAILLE DE L'INVENTION

L'article sur-chaussant (1) selon l'invention peut être réalisé en tout matériau, notamment synthétique, étanche ou ayant des propriétés antibactériennes et notamment susceptible d'être nettoyé et désinfecté après usage pour réutilisation. Le sur-chaussant (1) selon l'invention peut également être constitué d'une seule feuille d'un tel matériau, ou bien comprendre une semelle distincte.

Selon une forme de réalisation préférée illustrée aux figures 1 à 4, le sur-chaussant (1) comprend une partie formant semelle (2), dont la bordure périphérique est prolongée par une paroi (3) définissant une ouverture (6) apte à recevoir le chaussant (non représenté) d'une personne.

La partie formant semelle (2) peut notamment être rigide et comprendre sur sa face destinée à être en contact avec le sol, des éléments antidérapants (non représentés) tels que des motifs en reliefs réalisés dans un matériau antidérapant, ou bien la semelle (2) elle-même peut être réalisée en une matière antidérapante.

La paroi (3) est de préférence souple et définit une partie avant (3 a) destinée à recouvrir au moins en partie le coup de pied du chaussant, une partie intermédiaire (3b) destinée à couvrir au moins en partie la partie latérale du chaussant, et une partie arrière (3c) destinée à couvrir au moins en partie la partie talon du chaussant.

La partie avant (3a) comprend un élément rigidifiant (4) permettant de maintenir une ouverture (6) de dimension adaptée à l'introduction du chaussant sans aucune aide. L'élément rigidifiant (4) peut être de tout type approprié, tel que par exemple, en référence aux figures 1 et 2, une couche de matériau plastique ou autre. Cette couche de matériau plastique peut notamment s'étendre sur toute ou partie de la longueur et de la surface de la partie avant (3a) et est destinée à maintenir le sur-chaussant (1) en forme. En d'autres termes, cet élément rigidifiant (4) permet de garder une ouverture (6) permettant de pouvoir insérer le chaussant de manière aisée et naturelle, sans l'aide des mains.

Dans le même but que précité, et selon une autre forme de réalisation illustrée aux figures 3 et 4, l'élément rigidifiant (4) peut se présenter sous la forme d'un collier ou jonc en plastique, métal ou autre, s'étendant à partir de la partie formant semelle (2) et suivant la bordure libre de la partie avant (3a). Ce jonc peut par exemple adopter une forme sensiblement semi-circulaire.

Cet élément rigidifiant (4) peut être cousu dans la structure, ou résulter du mode de réalisation de la partie avant, et en l'espèce par extrusion.

Pour favoriser d'autant plus l'insertion du chaussant d'une personne, l'ouverture (6) définie par la paroi (3) comprend également un deuxième élément rigidifiant (7) afin de garder dans toutes les circonstances, une ouverture (6) maximale. Ce deuxième élément rigidifiant (7) peut être de tout type approprié tel que par exemple une armature métallique ou autre solidarisée sur toute la bordure périphérique (5) de l'ouverture (6).

En termes de dimensionnement,
- la longueur (L1) de la partie avant (3a) est inférieure ou égale à la moitié de la longueur (L) de la partie formant semelle (2),
- la hauteur (H) de la partie arrière (3c) est supérieure ou égale au quart de la hauteur maximale (H1) présente entre la semelle (2) et la bordure libre de la partie avant (3 a),
- la largeur (L2) de l'ouverture (6) est inférieure ou égale à la moitié de la longueur (L) de la partie formant semelle (2).

Ces dimensionnements permettent de faciliter au maximum l'introduction du chaussant à l'intérieur du sur-chaussant (1), et permettent également que ledit sur-chaussant tienne efficacement sur le chaussant sans risquer que la personne le perde lors de ses déplacements.

Des exemples de dimensionnements sont les suivants :
La longueur (L) de la partie formant semelle (2) est égale à 35 centimètre, la longueur (L1) de la partie avant (3a) est égale à 15 centimètres et la largeur (L2) de l'ouverture (6) du chaussant est égale à 16 centimètres.
La longueur (L) de la partie formant semelle (2) est égale à 33 centimètre, la longueur (L1) de la partie avant (3a) est égale à 13 centimètres et la largeur (L2) de l'ouverture (6) du chaussant est égale à 15 centimètres.
La longueur (L) de la partie formant semelle (2) est égale à 31 centimètre, la longueur (L1) de la partie avant (3a) est égale à 11 centimètres et la largeur (L2) de l'ouverture (6) du chaussant est égale à 14 centimètres.

En ce qui concerne la partie intermédiaire (3b) et la partie arrière (3c), celles-ci sont d'une hauteur (H) suffisante pour retenir efficacement les saletés. Une hauteur (H) appropriée est notamment de 5,5 centimètres. Cette hauteur (H) est suffisante pour retenir les saletés et pas trop importante pour ne pas gêner l'insertion du chaussant dans le sur-chaussant (1).

Ainsi lors de l'utilisation, une personne souhaitant pénétrer et circuler dans des locaux soumis à des restrictions d'hygiène ou tout simplement dans un local privé, mais qui souhaite conserver ces chaussants usuels sans risquer de salir ou de contaminer le lieu, enfile une paire de sur-chaussants (1) selon l'invention.

Ces sur-chaussants (1) sont notamment enfilés sans l'utilisation des mains ou de tout autre objet, uniquement en laissant les sur-chaussants (1) au sol et en enfilant directement ses chaussants à l'intérieur du sur-chaussant par l'ouverture (6) prévue à cet effet.

Comme il ressort de ce qui précède, l'invention fournit bien un article sur-chaussant (1) destiné à être enfilé sur le chaussant d'une personne afin de remédier de manière optimale aux problèmes d'hygiène du chaussant usuel. En outre, le sur-chaussant comprend en toutes circonstances une ouverture adaptée lui permettant d'être enfilé par une personne munie de chaussants, sans nécessiter l'utilisation de ses mains ou de tout autre objet. De par le matériau utilisé, le sur-chaussant ne conserve pas les bactéries et qui ne favorise pas leur prolifération.

## Revendications

1. Article sur-chaussant (1), destiné à être enfilé par-dessus le chaussant d'une personne, ledit article comprenant une partie formant semelle (2), dont la bordure périphérique est prolongée par une paroi (3) définissant une ouverture (6) apte à recevoir le chaussant d'une personne, ladite paroi (3) définissant une partie avant (3a) destinée à recouvrir au moins en partie le coup de pied du chaussant, une partie intermédiaire (3b) destinée à couvrir au moins en partie la partie latérale du chaussant, et une partie arrière (3c) destinée à couvrir au moins en partie la partie talon du chaussant, ***caractérisé* en ce que** la partie avant (3a) comprend un élément rigidifiant (4) permettant de maintenir une ouverture (6) de dimension adaptée à l'introduction du chaussant sans aucune aide.

2. Article sur-chaussant (1) selon la revendication 1, ***caractérisé* en ce que** l'élément rigidifiant (4) se présente sous la forme d'une couche de matériau rigide s'étendant sur toute ou partie de la longueur (L1) et de la surface de la partie avant (3a).

3. Article sur-chaussant (1) selon la revendication 1, ***caractérisé* en ce que** l'élément rigidifiant (4) se présente sous la forme d'un collier ou d'un jonc en matériau rigide s'étendant à partir de la partie formant semelle (2) et suivant la bordure libre de la partie avant (3a).

4. Article sur-chaussant (1) selon la revendication 1, ***caractérisé* en ce que** la partie formant semelle (2) est rigide.

5. Article sur-chaussant (1) selon la revendication 1, ***caractérisé* en ce que** la partie formant semelle (2) comprend des éléments antidérapants sur sa face destinée à être en contact avec le sol, ou est réalisée en une matière antidérapante.

6. Article sur-chaussant (1) selon la revendication 1, ***caractérisé* en ce que** la bordure périphérique (5) de l'ouverture (6) du sur-chaussant (1) comprend un deuxième élément rigidifiant (7) permettant de maintenir une ouverture (6) maximale pour l'introduction du chaussant.

7. Article sur-chaussant (1) selon la revendication 6, ***caractérisé* en ce que** le deuxième élément rigidifiant (7) se présente sous la forme d'une armature rigide solidarisée sur toute la bordure périphérique (5) de l'ouverture

8. Article sur-chaussant (1) selon 1"une des revendications 1 à 7, ***caractérisé* en ce que** la longueur (L1) de la partie avant (3a) destinée à recouvrir au moins en partie le coup de pied du chaussant est inférieure ou égale à la moitié de la longueur (L) de la partie formant semelle (2).

9. Article sur-chaussant (1) selon l'une des revendications 1 à 8, ***caractérisé* en ce que** la hauteur (H) de la partie arrière (3c) destinée à couvrir au moins en partie la partie talon du chaussant est supérieure ou égale au quart de la hauteur maximale (H1) présente entre la semelle (2) et la bordure libre de la partie avant (3 a).

10. Article sur-chaussant (1) selon l'une des revendications 1 à 9, ***caractérisé* en ce que** la largeur (L2) de l'ouverture (6) est inférieure ou égale à la moitié de la longueur (L) de la partie formant semelle (2).
